# FASCICULE DE BREVET EUROPEEN

(11) **EP 1 925 008 B1**
(45) Date de publication et mention de la délivrance du brevet: **20.01.2010**
(21) Numéro de dépôt: 06763534.2
(22) Date de dépôt: 06.06.2006
(51) Int. Cl.: H01H 36/00

(54) **DISPOSITIF DE COMMUTATION D'UN CIRCUIT ELECTRIQUE UTILISANT AU MOINS DEUX AIMANTS PERMANENTS**
EINRICHTUNG ZUM UMSCHALTEN EINES ELEKTRISCHEN SCHALTKREISES UNTER VERWENDUNG VON MINDESTENS ZWEI PERMANENTMAGNETEN
ELECTRIC CIRCUIT SWITCHING DEVICE USING AT LEAST TWO PERMANENT MAGNETS

(30) Priorité: 06.06.2005 FR 0551506; 19.10.2005 FR 0553178
(43) Date de publication de la demande: 28.05.2008
(73) Titulaire: Schneider Electric Industries SAS, 92500 Rueil-Malmaison (FR)
(72) Inventeur: CHIESI, Laurent, F-38340 Voreppe (FR); GRAPPE, Benoit, F-38120 Saint Egreve (FR); BENNI, Dominique, F-16600 Mornac (FR)
(74) Mandataire: Bié, Nicolas
(86) Numéro de dépôt international: PCT/EP2006/062936
(87) Numéro de publication internationale: WO 2006/131520

(56) Documents cités:
- EP-A- 0 283 781
- WO-A-2005/006365
- FR-A- 2 365 873
- US-A- 2 896 043
- US-A- 2 927 253
- US-A- 3 114 809
- US-A- 3 317 870
- US-A- 3 588 766
- US-A- 3 944 762
- US-B1- 6 633 158
- US-B1- 6 812 816

## Description

La présente invention se rapporte à un dispositif de commutation d'un circuit électrique comportant un organe d'actionnement mobile, agissant par effet magnétique sur un interrupteur pour commuter le circuit électrique. L'invention concerne plus particulièrement un dispositif de commutation pouvant être utilisé comme bouton-poussoir, détecteur de position, bouton glissant ou bouton tournant.

Il est connu par le brevet US 3,921,108 un ensemble de type bouton-poussoir comportant un organe d'actionnement mobile en translation entre une position de repos et une position de travail et apte à mettre en mouvement un aimant permanent logé dans le bouton-poussoir. L'aimant permanent est monté rotatif sur un ressort à lame bombé sur lequel agit l'organe d'actionnement. Au repos, l'aimant permanent est incliné par rapport à l'axe de l'ensemble et est apte à suivre un mouvement de rotation lorsque l'organe d'actionnement agit sur le ressort. L'aimant permanent est apte à piloter par effet magnétique un interrupteur de type "reed" pour commuter un circuit électrique. La position de l'aimant permanent par rapport à l'interrupteur permet de venir fermer ou ouvrir le circuit électrique. Lorsque l'organe d'actionnement est enfoncé, l'aimant permanent est approché de l'interrupteur, entraînant par effet magnétique le rapprochement de deux lames souples de l'interrupteur et donc la fermeture du circuit électrique. En éloignant l'aimant permanent de l'interrupteur, par le seul effet mécanique, les lames souples s'écartent pour ouvrir le circuit électrique. Un tel ensemble est inapproprié pour commander des interrupteurs de petite taille et sa mise en oeuvre est délicate.

Il est également connu par le document EP 0 283 781 un dispositif de commutation apte à être utilisé dans un système de sauvetage en mer. Ce dispositif comporte notamment un interrupteur de type "reed" qui comprend deux lames souples pouvant se rapprocher sous l'influence d'un champ magnétique pour fermer un circuit électrique. Le dispositif comprend en outre un aimant permanent fixe d'aimantation axiale dont le champ magnétique impose le rapprochement des deux lames souples et un aimant permanent mobile également d'aimantation axiale et de même sens que celle de l'aimant permanent fixe qui lorsqu'il est approché impose l'ouverture de l'interrupteur. Le mouvement de l'aimant permanent mobile est réalisé par le niveau de l'eau présente dans une cavité du dispositif. Le principe de fonctionnement décrit dans ce document n'est pas adapté pour être utilisé dans un bouton poussoir, détecteur de position ou bouton glissant. Le document FR 2 365 873 décrit un dispositif selon le préambule de la revendication 1.

Le but de l'invention est de proposer un dispositif de commutation d'un circuit électrique adapté pour commuter des interrupteurs miniatures et présentant une structure et un fonctionnement simples.

Ce but est atteint par un dispositif de commutation d'un circuit électrique selon la revendication 1.

Selon l'invention, le contact électrique fermé par effet magnétique permet de rendre la résistance de contact ohmique indépendante de la force exercée par l'opérateur. Cette résistance est donc parfaitement reproductible à chaque manipulation.

En outre, le fonctionnement du dispositif est parfaitement constant au cours du temps, l'organe d'actionnement étant sollicité en mouvement non pas par un ressort mécanique mais par l'effet magnétique de répulsion s'exerçant entre les deux aimants en opposition. En outre l'effet magnétique de répulsion confère à l'utilisateur un effet tactile particulier lors de la pression sur l'organe d'actionnement.

Selon l'invention, les deux aimants permanents participent ensemble pour réaliser une commutation sans contact du circuit électrique et pour permettre le retour de l'organe d'actionnement en position initiale.

Selon un premier mode de réalisation de l'invention, l'aimant permanent mobile est mobile en translation entre au moins deux positions dans un plan principal parallèle à un substrat sur lequel est monté l'élément mobile.

Selon une particularité de ce premier mode de réalisation, l'aimant permanent fixe et l'aimant permanent mobile présentent des aimantations de direction perpendiculaire au plan principal et orientées dans un même sens, les deux aimants étant en opposition par leur tranche. Ainsi, après action sur l'organe d'actionnement, l'aimant permanent mobile est rappelé automatiquement vers sa position initiale par répulsion magnétique avec l'aimant permanent fixe, entraînant ainsi également l'organe d'actionnement vers sa position initiale, par exemple une position de repos. Dans le dispositif d'actionnement selon l'invention, l'emploi d'un dispositif de rappel mécanique de l'organe d'actionnement, tel qu'un ressort, n'est donc pas nécessaire.

Selon une autre particularité, lorsque l'aimant permanent mobile est dans une position éloignée par rapport à l'aimant permanent fixe, l'élément mobile est maintenu dans une position imposée par la courbure des lignes de champ du champ magnétique créé par l'aimant permanent mobile. Dans ce cas, l'interrupteur est donc placé sous l'aimant permanent mobile.

Selon une autre particularité, lorsque l'aimant permanent mobile est dans une position éloignée par rapport à l'aimant permanent fixe, l'élément mobile est maintenu dans une position par inversion de la courbure des lignes de champ provoquée sous l'influence prépondérante du champ magnétique créé par l'aimant permanent fixe. Dans ce cas, l'interrupteur est placé sous l'aimant permanent fixe.

Selon une configuration particulière de ce premier mode de réalisation, le dispositif comporte une pluralité d'interrupteurs et l'aimant permanent mobile peut prendre plusieurs positions distinctes pour, dans chacune de ces positions, commuter un ou plusieurs des interrupteurs. L'organe d'actionnement est par exemple un levier de commande ou un bouton directionnel.

Dans cette configuration, l'aimant permanent fixe peut présenter une forme torique, et encercler l'aimant permanent mobile. Les interrupteurs sont alors distribués circulairement le long de la forme torique de l'aimant permanent fixe et l'aimant permanent mobile est multidirectionnel entre une position d'équilibre centrale et des positions rapprochées de chacun des interrupteurs pour pouvoir commuter chacun d'entre eux.

Dans cette configuration, chaque interrupteur peut également être associé à un aimant permanent fixe. Les aimants permanents fixes sont distribués, par exemple circulairement, autour de l'aimant permanent mobile. L'aimant permanent mobile est multidirectionnel et peut prendre une position médiane, par exemple centrale, par rapport aux aimants permanents fixes et une position rapprochée de chacun des aimants permanents fixes pour commuter l'interrupteur qui leur est associé.

Le dispositif selon ce premier mode de réalisation peut également comporter un dispositif de retenue magnétique nécessitant un effort minimal à exercer sur l'organe d'actionnement pour entamer son mouvement. Ce dispositif de retenue comporte par exemple une pièce ferromagnétique montée sur le corps du dispositif contre laquelle s'appuie l'aimant permanent mobile lorsque l'organe d'actionnement est dans l'une de ses positions. L'aimant permanent mobile est donc en interaction magnétique à la fois avec l'aimant permanent fixe pour le retour en positon initiale mais également avec la pièce ferromagnétique du dispositif de retenue. La sensation tactile particulière ressentie par l'utilisateur lors d'une pression sur l'organe d'actionnement résulte donc de la combinaison entre l'effet magnétique de répulsion s'exerçant entre l'aimant permanent mobile et l'aimant permanent fixe et l'effet magnétique d'attraction s'exerçant entre l'aimant permanent mobile et la pièce ferromagnétique du dispositif de retenue. Cette sensation tactile ne risque pas de s'altérer au cours du temps puisqu'elle est réalisée simplement par la combinaison de ces différents effets magnétiques.

Selon un second mode de réalisation du dispositif selon l'invention, l'aimant permanent mobile est mobile en rotation entre au moins deux positions autour d'un axe perpendiculaire à un plan principal parallèle à un substrat sur lequel est monté l'élément mobile. L'aimant permanent mobile peut prendre une position dite éloignée dans laquelle son extrémité distale est tournée, par exemple de 180° par rapport à l'aimant permanent fixe de sorte que le champ magnétique créé par l'aimant permanent mobile a une influence faible voire nulle sur l'interrupteur et une position dite rapprochée dans laquelle l'extrémité distale de l'aimant permanent mobile est adjacente à l'aimant permanent mobile pour commuter l'interrupteur.

Selon une particularité de ce second mode de réalisation, l'aimant permanent fixe et l'aimant permanent mobile présentent des aimantations de direction perpendiculaire au plan principal et orientées dans un même sens.

Selon une autre particularité, lorsque l'aimant permanent mobile est dans une position dans laquelle son extrémité distale est éloignée par rapport à l'aimant permanent fixe, l'élément mobile est maintenu dans une position sous l'influence du premier champ magnétique.

Selon une configuration de ce second mode de réalisation, le dispositif comporte une pluralité d'interrupteurs et l'aimant permanent mobile peut prendre plusieurs positions angulaires distinctes pour, dans chacune de ses positions, commuter un ou plusieurs de ces interrupteurs.

Dans cette configuration, l'aimant permanent fixe peut présenter une forme torique, encerclant l'aimant permanent mobile. Les interrupteurs sont alors distribués circulairement le long de la forme torique de l'aimant permanent fixe. L'aimant permanent mobile peut prendre en rotation plusieurs positions angulaires distinctes dans chacune desquelles son extrémité distale est adjacente de l'un des interrupteurs.

Dans cette configuration, chaque interrupteur peut également être associé à un aimant permanent fixe, les aimants permanents fixes étant répartis, par exemple circulairement, autour de l'aimant permanent mobile. L'aimant permanent mobile peut alors prendre en rotation plusieurs positions angulaires distinctes dans chacune desquelles son extrémité distale est adjacente de l'un des interrupteurs.

Dans les deux premiers modes de réalisation le ou les interrupteurs peuvent être enfermés dans un boîtier par exemple hermétique et étanche afin d'éviter toute pénétration de poussière pouvant perturber le fonctionnement du dispositif. Un mécanisme d'actionnement du ou des interrupteurs, comportant l'aimant permanent fixe et l'aimant permanent mobile, est alors par exemple situé à l'extérieur du boîtier pour commander lé ou les interrupteurs.

Selon un troisième mode de réalisation du dispositif selon l'invention, l'aimant permanent mobile et l'aimant permanent fixe sont superposés et l'aimant permanent mobile est mobile en translation entre deux positions suivant un axe principal perpendiculaire à un substrat sur lequel est monté l'élément mobile.

Selon une particularité de ce troisième mode de réalisation, l'aimant permanent fixe et l'aimant permanent mobile présentent des aimantations de direction parallèle à l'axe principal et orientées dans des sens opposés. L'opposition des deux aimants permanents est ainsi réalisée par leurs deux faces principales en vis-à-vis. Après pression sur l'organe d'actionnement, l'aimant permanent mobile est ainsi rappelé automatiquement vers sa position initiale par répulsion magnétique avec l'aimant permanent fixe, entraînant ainsi l'organe d'actionnement vers sa position initiale, par exemple une position de repos. Comme dans le premier mode de réalisation, l'emploi d'un dispositif spécifique pour rappeler l'organe d'actionnement vers sa position initiale n'est donc pas nécessaire.

Selon une autre particularité, l'élément mobile est disposé entre les deux aimants permanents.

Selon une autre particularité, lorsque l'aimant permanent mobile est dans une position éloignée par rapport à l'aimant permanent fixe, l'élément mobile est maintenu dans une position imposée par la courbure des lignes de champ du premier champ magnétique.

Selon une autre particularité, lorsque l'aimant permanent mobile est dans une position rapprochée par rapport à l'aimant permanent fixe, l'élément mobile est maintenu dans une position par inversion des lignes de champ provoquée sous l'influence prépondérante du second champ magnétique.

Selon une autre particularité, l'aimant permanent fixe et l'aimant permanent mobile sont disposés symétriquement dans le dispositif par rapport à l'axe principal et l'élément mobile est décalé par rapport à l'axe principal.

Selon une autre particularité, le dispositif selon ce troisième mode de réalisation comporte plusieurs interrupteurs décalés par rapport à l'axe principal. Les interrupteurs sont par exemple disposés symétriquement par rapport à l'axe principal.

Selon une autre particularité, l'organe d'actionnement peut comporter une structure ou membrane élastique à transformation brusque. Cette structure peut permettre de conférer une sensation tactile à l'utilisateur du dispositif.

Selon une autre particularité, le dispositif selon ce troisième mode de réalisation peut comporter un dispositif de retenue magnétique de l'organe d'actionnement nécessitant un effort minimal à exercer sur l'organe d'actionnement pour entamer son mouvement. Le dispositif de retenue magnétique comporte au moins une pièce ferromagnétique fixe montée sur le corps et en attraction magnétique avec l'aimant permanent mobile lorsque l'organe d'actionnement est dans l'une de ses positions, par exemple sa position de repos. Le dispositif de retenue peut également comporter deux pièces ferromagnétiques en attraction magnétique lorsque l'organe d'actionnement est dans l'une de ses positions, une première pièce étant montée sur l'organe d'actionnement et une seconde pièce étant montée sur le corps du dispositif. Lors d'une pression sur l'organe d'actionnement, l'utilisateur ressent un effet tactile particulier réalisée par la combinaison de l'effet magnétique de répulsion s'exerçant entre l'aimant permanent mobile et l'aimant permanent fixe et de l'effet magnétique d'attraction s'exerçant, selon les variantes, entre les deux pièces ferromagnétiques du dispositif de retenue ou entre l'aimant permanent mobile et une pièce ferromagnétique fixe.

Selon l'invention, l'élément mobile est par exemple une membrane pivotante montée sur un substrat et portant à l'une de ses extrémités un contact électrique établissant la jonction électrique entre deux contacts fixes disposés sur le substrat lorsque la membrane est dans la position de fermeture du circuit électrique.

Selon l'invention, le dispositif peut comporter un dispositif de blindage magnétique. Ce dispositif de blindage permet par exemple de protéger les interrupteurs des influences magnétiques extérieures.

D'autres caractéristiques et avantages vont apparaître dans la description détaillée qui suit en se référant à un mode de réalisation donné à titre d'exemple et représenté par les dessins annexés sur lesquels :
- Les figures 1A à 3B représentent en coupe axiale différentes configurations d'un dispositif de commutation selon l'invention comportant un organe d'actionnement glissant.
- Les figures 4A et 4B représentent schématiquement en vue de dessus deux configurations d'un dispositif de commutation selon l'invention comportant un organe d'actionnement glissant.
- Les figures 5A à 6 représentent en coupe axiale différentes configurations d'un dispositif de commutation selon l'invention comportant un organe d'actionnement tournant.
- Les figures 7A et 7B représentent schématiquement en vue de dessus deux configurations d'un dispositif de commutation selon l'invention comportant un organe d'actionnement tournant.
- La figure 8 représente schématiquement le dispositif de commutation selon l'invention comportant un organe d'actionnement de type poussoir. Sur la partie gauche (G) de la figure 8, l'organe d'actionnement est montré au repos tandis que sur la partie droite (D) l'organe d'actionnement est montré enfoncé.
- Les figures 9A et 9B représentent la position des aimants permanents dans le dispositif de commutation de la figure 8 lorsque l'organe d'actionnement est, respectivement, au repos ou enfoncé et l'influence du champ magnétique créé par chacun des aimants du dispositif de commutation.
- La figure 10 représente un exemple de diagramme course/effort obtenu avec le dispositif de commutation représenté en figure 8.
- La figure 11 représente un interrupteur selon l'invention dont la membrane est au repos.
- Les figures 12A et 12B illustrent les positions prises par la membrane sous l'influence d'un champ magnétique.

Pour la suite de la description, on définit un axe, dit axe principal (A), traversant le dispositif de commutation suivant une direction verticale.

Les termes "haut", "bas", "inférieur", "supérieur" doivent être compris en prenant comme référence l'axe principal (A).

Le principe de l'invention repose sur l'utilisation d'au moins deux aimants permanents (5, 6, 50, 60, 500, 600) dans un dispositif de commutation (1, 10, 100) d'un circuit électrique tel qu'un bouton poussoir, un interrupteur ou détecteur de position, un bouton glissant ou un bouton tournant.

Le dispositif de commutation (1, 10, 100) comporte un aimant permanent mobile (6, 60, 600) solidaire d'un organe d'actionnement (3, 30, 300) du dispositif et au moins un aimant permanent fixe (5, 50, 500).

Selon le type de dispositif de commutation utilisé, l'organe d'actionnement (3, 30, 300) est mobile en translation suivant une direction verticale comme dans un bouton poussoir (figures 8 à 9B), suivant une direction horizontale comme dans un bouton glissant (figures 1A à 4B) ou est rotatif comme dans un bouton tournant (figures 5A à 7B). Le dispositif de commutation (1, 10, 100) peut également être utilisé comme détecteur de position utilisant un organe d'actionnement de type poussoir, glissant ou rotatif.

Le déplacement de l'organe d'actionnement (3, 30, 300) agit par effet magnétique sur un ou plusieurs interrupteurs 2 sensibles aux champs magnétiques.

Un interrupteur 2 (figure 11) comporte un élément mobile pouvant prendre deux positions, l'une d'elle correspondant à la fermeture d'un circuit électrique (figure 12B) et l'autre correspondant à l'ouverture de ce circuit (figure 12A).

L'élément mobile est par exemple constitué d'une membrane 20 ferromagnétique miniature montée sur un substrat 24 perpendiculaire à l'axe principal (A) et dotée d'une partie en matériau ferromagnétique. L'interrupteur 2 peut être réalisé en technologie planaire de type MEMS (en anglais "Micro ElectroMechanical System") ou en technologie de laminage de type PCB ("Printed Circuit Board") ou "flex" ("Flexible printed circuit board"). La membrane 20 porte un contact mobile 21 apte à venir relier électriquement deux contacts fixes 25, 26 disposés sur le substrat 24 lorsqu'elle est dans une position basse de fermeture du circuit électrique. La membrane 20 de l'interrupteur 2 peut être pilotée par effet magnétique pour pivoter autour d'un axe de rotation (R) perpendiculaire à l'axe (A) principal et parallèle au substrat 24 entre une position haute d'ouverture du circuit électrique (figure 12A) et sa position basse de fermeture du circuit électrique (figure 12B). Elle est reliée à un plot d'ancrage 23 par exemple par l'intermédiaire de deux bras 22a, 22b sollicités en flexion. Bien entendu, d'autres réalisations de l'interrupteur 2 peuvent être envisagées.

Les références numériques employées ci-dessus pour décrire l'interrupteur 2 sont conservées dans la description de tous les modes de réalisation du dispositif selon l'invention.

Dans un premier mode de réalisation représenté aux figures 1A à 4B, le dispositif de commutation 10 selon l'invention est utilisé comme bouton glissant ou détecteur de position utilisant un organe d'actionnement glissant.

Selon ce premier mode de réalisation, le dispositif 10 comporte un corps constitué d'un boîtier 40 fermé doté notamment d'une paroi supérieure 41 perpendiculaire à l'axe principal (A) et d'une paroi latérale 42 circulaire et de parois surmontant le boîtier 40 et recevant un mécanisme d'actionnement.

Les parois surmontant le boîtier 40 forment une cavité aux dimensions externes de l'aimant permanent fixe 50, une glissière 43 définissant la longueur de course de l'organe d'actionnement 30 et une ouverture 44 sur le dessus débouchant sur la glissière 43.

L'aimant permanent mobile 60 et l'aimant permanent fixe 50 sont par exemple identiques, de section circulaire, symétriques par rapport à leur axe respectif de révolution et disposés à plat sur la paroi supérieure 41 du boîtier 40. D'autres formes d'aimant peuvent être envisagées.

Le mécanisme d'actionnement comporte :
- l'aimant permanent fixe 50 logé dans la cavité,
- l'ensemble mobile formé par l'organe d'actionnement 30 et l'aimant permanent mobile 60 solidaire de l'organe d'actionnement 30. Cet ensemble est monté coulissant sur la paroi supérieure 41 du boîtier 40, dans la glissière 43 du mécanisme.

Un plot faisant saillie à travers l'ouverture 44 est formé sur l'organe d'actionnement 30 pour manipuler l'organe d'actionnement 30 et le faire glisser dans la glissière 43 en compagnie de l'aimant permanent mobile 60.

L'aimant permanent mobile 60 est apte à se déplacer suivant une direction perpendiculaire à l'axe principal (A) et à l'axe de rotation (R) de la membrane 20, et à prendre deux positions, une position dite éloignée de l'aimant permanent fixe 50 (figures 1A et 2A) et une position dite rapprochée de l'aimant permanent fixe 50 (figures 1B et 2B).

Les deux aimants permanents 50, 60 présentent une aimantation de direction parallèle à l'axe principal (A) et donc perpendiculaire à la paroi supérieure 41 du boîtier 40. Leur aimantation est par exemple orientée dans un même sens, par exemple vers l'intérieur du boîtier 40. Compte tenu de leur direction d'aimantation, les deux aimants permanents 50, 60 sont en opposition par leur tranche. En l'absence d'action mécanique sur l'organe d'actionnement 30, l'aimant permanent mobile 60 est donc repoussé par l'aimant permanent fixe 50 vers sa position éloignée. L'effet magnétique de répulsion s'exerçant entre les deux aimants 50, 60 peut donc éviter l'usage d'un dispositif mécanique particulier pour ramener l'organe d'actionnement 30 en position initiale.

Les champs magnétiques générés par le ou les aimants permanents fixes et par l'aimant permanent mobile sont symbolisés respectivement par le ou les vecteurs M10 et par le vecteur M20 sur les figures 1 A à 4B et leurs lignes de champ respectives sont référencées L10 et L20.

Dans la première et la seconde configurations décrites ci-dessous, le mécanisme d'actionnement peut comporter un dispositif de retenue magnétique composé par exemple d'une pièce ferromagnétique 70 contre laquelle s'appuie l'aimant permanent mobile 60 lorsqu'il est en position éloignée par rapport à l'aimant permanent fixe 50. La pièce ferromagnétique 70 et l'aimant permanent mobile 60 définissent entre eux un entrefer variable. L'effet magnétique d'attraction généré entre l'aimant permanent mobile 60 et la pièce ferromagnétique 70 permet d'engendrer une résistance au décollement de l'organe d'actionnement 30. Un effort minimal exercé sur l'organe d'actionnement 30 est donc nécessaire pour entamer son mouvement de translation, conférant ainsi à l'utilisateur un effet tactile particulier lors de sa manipulation.

Dans toutes les configurations décrites ci-dessous de ce premier mode de réalisation ou variantes de ces configurations, les éléments du dispositif conservent la même référence numérique.

Dans une première configuration du dispositif 10, représentée aux figures 1 A et 1B, un interrupteur 2 est placé sous l'aimant permanent mobile 60 et sous l'influence du champ magnétique M20 généré par l'aimant permanent mobile 60.

L'aimant permanent mobile 60 se déplace par rapport à l'interrupteur 2 et selon qu'il est en position éloignée ou rapprochée par rapport à l'aimant permanent fixe 50, la membrane 20 de l'interrupteur 2 est située d'un côté ou de l'autre de l'axe de révolution de l'aimant permanent mobile 60.

Lorsque l'aimant permanent mobile 60 est en position éloignée par rapport à l'aimant permanent fixe 50, la membrane 20 est sous l'influence du champ magnétique M20 créé par l'aimant permanent mobile 60, dont des lignes de champ L20, orientées vers l'intérieur du dispositif 10, présentent une courbure induisant une composante magnétique dans la membrane 20. Le couple magnétique existant entre la composante magnétique créée dans la membrane 20 et le champ magnétique M20 de l'aimant permanent mobile 60 impose alors à la membrane 20 de prendre l'une de ses positions, par exemple une position d'ouverture du circuit électrique (figure 1A).

Le rapprochement de l'aimant permanent mobile 60 par rapport à l'aimant permanent fixe 50 a pour effet de verticaliser les lignes L10, L20 des champs magnétiques M10, M20 formées au voisinage des extrémités adjacentes des deux aimants 50, 60. Lorsque l'aimant permanent mobile 60 se trouve en position rapprochée par rapport à l'aimant permanent fixe 50, la courbure des lignes de champ L15 vues par la membrane 20 est totalement inversée (figure 1 B). La nouvelle composante magnétique générée dans la membrane 20 s'oppose à la précédente et le couple magnétique résultant force la membrane 20 à basculer vers son autre position, c'est-à-dire vers sa position de fermeture du circuit électrique (figure 1 B).

Dans une seconde configuration du dispositif 10, représentée aux figures 2A et 2B, l'interrupteur 2 est placé sous l'aimant permanent fixe 50, décalé vers l'intérieur du dispositif 10 par rapport à l'axe de révolution de l'aimant permanent fixe 50.

Lorsque l'aimant permanent mobile 60 est en position éloignée, les lignes L10 du champ magnétique M10 généré par l'aimant permanent fixe 50, orientées vers l'intérieur du dispositif 10, présentent une courbure créant une composante magnétique dans la membrane 20. Le couple magnétique existant entre le champ magnétique M10 créé par l'aimant permanent fixe 50 et la composante magnétique générée impose à la membrane 20 de prendre l'une de ses positions, par exemple la position d'ouverture du circuit électrique (figure 2A).

Le rapprochement de l'aimant permanent mobile 60 par rapport à l'aimant permanent fixe 50 a pour effet de verticaliser les lignes de champ formées aux abords des extrémités adjacentes des deux aimants 50, 60. Lorsque l'aimant permanent mobile 60 est en position rapprochée par rapport à l'aimant permanent fixe 50, la courbure des lignes de champ L15 vues par la membrane 20 est inversée. La nouvelle composante magnétique générée dans la membrane 20 s'oppose à la précédente. Le nouveau couple magnétique force ainsi la membrane 20 à basculer vers son autre position, c'est-à-dire la position de fermeture du circuit électrique (figure 2B).

En étendant le principe de cette seconde configuration, on réalise comme représenté sur les figures 3A et 3B un mécanisme d'actionnement comportant un organe d'actionnement à au moins trois positions. Pour cela, par rapport à la seconde configuration définie ci-dessus, le mécanisme d'actionnement comporte deux aimants permanents fixes 50a, 50b identiques, chacun logé dans une cavité du corps du dispositif 10. Un interrupteur 2 est associé à chacun de ces aimants permanents fixes 50a, 50b. Chaque interrupteur 2 fait par exemple partie d'un circuit électrique distinct et est logé dans le boîtier 40, sous un aimant permanent fixe 50a, 50b, décalé vers l'intérieur du dispositif 10 par rapport à l'axe de révolution de l'aimant permanent fixe auquel il est associé.

La glissière 43 du mécanisme d'actionnement est formée de manière à ce que l'organe d'actionnement 30 accompagné de l'aimant permanent mobile 60 puisse prendre trois positions distinctes.

Les aimants permanents fixes 50a, 50b sont situés de part et d'autre de l'aimant permanent mobile 60. Dans une position médiane axiale de l'organe d'actionnement 30 dans la glissière 43, l'aimant permanent mobile 60 est équidistant par rapport aux deux aimants permanents fixes 50a, 50b. Cette position médiane correspond à une position éloignée de chacun des aimants permanents fixes 50a, 50b. Cette position médiane de l'organe d'actionnement 30 est maintenue par la répulsion respective exercée sur l'aimant permanent mobile 60 par chacun des deux aimants permanents fixes 50a, 50b.

L'organe d'actionnement 30 peut prendre deux autres positions dans chacune desquelles il est rapproché de l'un des aimants permanents fixes 50a, 50b pour faire commuter l'interrupteur 2 correspondant.

Lorsque l'organe d'actionnement 30 est dans sa position médiane (figure 3A), les membranes 20 de chaque interrupteur sont sous l'influence du champ magnétique M10 de leur aimant permanent fixe 50a, 50b respectif. Comme précédemment, la courbure des lignes L10 des champs magnétiques M10 de chacun de ces aimants permanents fixes 50a, 50b impose à la membrane 20 de l'interrupteur 2 qui lui est associé de prendre l'une de ses positions.

En rapprochant l'aimant permanent mobile 60 de l'un des aimants permanents fixes 50b (figure 3B), la courbure des lignes L15 des champs magnétiques vues par la membrane 20 de l'interrupteur 2b associé à cet aimant permanent fixe 50b s'inverse. Comme précédemment, le nouveau couple magnétique formé force la membrane 20 à basculer jusqu'à son autre position.

Ce principe peut encore être étendu à l'utilisation de plusieurs aimants permanents fixes 50 distribués circulairement autour de l'aimant permanent mobile 60 (figure 4A). Un interrupteur 2 est placé sous chacun des aimants permanents fixes 50 encerclant l'aimant permanent mobile 60, décalé vers l'intérieur du dispositif 10 par rapport à l'axe de révolution de l'aimant permanent fixe 50 auquel il est associé. La pluralité d'aimants permanents fixes distribués circulairement peut même être remplacée par un unique aimant permanent fixe 51 de forme torique encerclant l'aimant permanent mobile 60 et le long duquel sont répartis des interrupteurs 2 (figure 4B).

Ainsi, l'organe d'actionnement 30 utilisé est multidirectionnel entre une position centrale et des positions rapprochées de chacun des interrupteurs 2 distribués autour de lui sous un aimant permanent fixe 50 ou sous une portion du tore formé par l'aimant permanent fixe 51. L'organe d'actionnement 30 peut par exemple être matérialisé par un levier de commande (non représenté).

Le principe de fonctionnement est identique à celui décrit ci-dessus pour la seconde configuration. Le déplacement de l'organe d'actionnement 30 jusqu'à une position rapprochée de l'un des interrupteurs 2 permet donc sa commutation. L'organe d'actionnement 60 est maintenu dans une position centrale par la répulsion exercée sur l'aimant permanent mobile 60 par les aimants permanents fixes 50 distribués ou par l'aimant permanent fixe torique 51.

Selon un second mode de réalisation de l'invention, le dispositif de commutation 100 est utilisé comme bouton rotatif ou détecteur de position avec un organe d'actionnement rotatif. Le dispositif selon ce second mode de réalisation comporte un boîtier 400 structurellement identique au boîtier 40 utilisé dans le dispositif selon le premier mode de réalisation. En revanche, contrairement au premier mode de réalisation, le mécanisme d'actionnement diffère en ce que l'organe d'actionnement 300 est non plus glissant mais rotatif.

Dans ce second mode de réalisation, l'organe d'actionnement 300 accompagné de l'aimant permanent mobile 600 sont rotatifs autour d'un axe de rotation (R2) parallèle à l'axe principal (A) dans un évidement 430 formé dans les parois surmontant le boîtier 400.

Sur les figures 5A à 7B, les champs magnétiques générés par le ou les aimants permanents fixes et par l'aimant permanent mobile sont symbolisés par le ou les vecteurs M100 et par le vecteur M200 et leurs lignes de champ respectives sont référencées L100 et L200.

Dans toutes les configurations décrites ci-dessous de ce second mode de réalisation ou variantes de ces configurations, les éléments du dispositif 100 conservent la même référence.

Dans une première configuration, lorsque le dispositif comporte un seul aimant permanent fixe 500 associé à un interrupteur, l'aimant permanent mobile 600, en tournant, peut prendre par exemple deux positions angulaires distinctes, une position éloignée dans laquelle l'extrémité distale par rapport à son axe de rotation est éloignée de l'aimant permanent fixe 500 (figure 5A) et une position rapprochée dans laquelle cette extrémité distale est rapprochée et adjacente de l'aimant permanent fixe 500 (figure 5B).

En fonctionnement, lorsque l'extrémité distale de l'aimant permanent mobile est éloignée de l'aimant permanent fixe 500, la membrane de l'interrupteur 2 est sous l'influence du champ magnétique M100 généré par l'aimant permanent fixe 500. La composante magnétique générée dans la membrane 20 impose à ladite membrane 20 de prendre une position, par exemple une position d'ouverture du circuit électrique (figure 5A). En tournant l'organe d'actionnement 300 de 180° autour de son axe de rotation (R2), l'extrémité distale de l'aimant permanent mobile 600 devient adjacente à l'aimant permanent fixe 500, ce qui a pour effet d'inverser la courbure des lignes de champ L150 vues par la membrane 20 et donc de faire basculer la membrane 20 vers son autre position, par exemple la position de fermeture du circuit électrique (figure 5B).

Comme dans les différentes variantes de la seconde configuration du premier mode de réalisation, deux ou plusieurs aimants permanents fixes 500, 500a, 500b associés chacun à un interrupteur 2 peuvent être distribués circulairement autour de l'aimant permanent mobile 600 (figures 6, 7A et 7B). Dans cette situation, l'organe d'actionnement tournant 300 est par exemple un sélecteur multipositions, pouvant prendre plusieurs positions angulaires distinctes dans chacune desquelles il commute un interrupteur 2 en positionnant angulairement l'extrémité distale de l'aimant permanent mobile 600 devant l'un des aimants permanents fixes distribués 500, 500a, 500b ou, si un aimant permanent fixe de forme torique 501 est utilisé, en positionnant angulairement cette extrémité distale devant l'un des interrupteurs 2 répartis sous l'aimant permanent fixe 501 le long de sa forme torique pour inverser la courbure des lignes L150 de champ vues par la membrane 20.

Dans ce second mode de réalisation, le mécanisme d'actionnement peut nécessiter un dispositif mécanique particulier pour positionner l'organe d'actionnement 300 tournant. Ce dispositif mécanique n'est pas l'objet de la présente invention, il n'est donc pas décrit.

Dans les premier et second modes de réalisation de l'invention, un dispositif de blindage magnétique peut être utilisé. Ce blindage magnétique est notamment réalisé pour protéger le ou les interrupteurs 2 logés dans le boîtier 40 d'un éventuel champ magnétique extérieur qui pourrait perturber leur bon fonctionnement.

En outre, dans ces deux premiers modes de réalisation, le ou les interrupteurs 2 utilisés peuvent être configurés, selon leur orientation, normalement ouverts ou normalement fermés. Cela signifie que lorsque l'aimant permanent mobile 60, 600 est en position éloignée, la membrane 20 peut être en position de fermeture ou en position d'ouverture du circuit électrique. Une combinaison d'interrupteurs normalement ouverts et normalement fermés, distribués autour de l'organe d'actionnement 30, 300 lorsque celui-ci est à au moins trois positions, peut être envisagée pour certaines applications.

Dans ces deux premiers modes de réalisation, le boîtier 40 dans lequel sont logés le ou les interrupteurs 2 peut être complètement fermé, le mécanisme d'actionnement étant extérieur au boîtier. Cela permet notamment de conférer au dispositif une bonne étanchéité et herméticité et de ne pas exposer le ou les interrupteurs électriques à des agressions externes.

Selon un troisième mode de réalisation représenté sur la figure 8, le dispositif de commutation 1 selon l'invention est un bouton-poussoir ou détecteur de position comportant un corps 4 par exemple cylindrique introduit dans une ouverture formée à travers une paroi P. L'organe d'actionnement 3 est monté mobile en translation suivant l'axe (A) principal dans ledit corps 4. L'organe d'actionnement 3 peut prendre une position de repos (figure 8, partie gauche G) et une position de travail (figure 8, partie droite D) dans laquelle il est enfoncé dans le corps 4.

L'interrupteur 2 permettant de commuter le circuit électrique est fixé sur un support 11 solidaire du corps 10. Des électrodes 12 du circuit électrique à commuter, solidaires du support 11, s'étendent vers le bas du dispositif 1. Plusieurs interrupteurs 2 identiques peuvent être disposés sur le même substrat 24, par exemple symétriquement par rapport à l'axe principal (A), ou montés sur le support 11 de manière à former une matrice ou une combinaison d'interrupteurs normalement ouverts et normalement fermés.

L'aimant permanent fixe 5 par exemple en forme de disque mince est disposé sous le support 11 portant l'interrupteur 2. L'aimant permanent mobile 6, par exemple en forme de disque mince, est monté solidaire de l'organe d'actionnement 3. Les deux aimants permanents 5, 6 sont montés symétriquement et perpendiculairement par rapport à l'axe (A) principal. Les deux aimants permanents 5, 6 sont placés en opposition, c'est-à-dire que leurs faces discales de même pôle (N pour Nord et S pour Sud) sont placées en vis-à-vis l'une de l'autre (par exemple opposition Nord-Nord sur la figure 1), présentant ainsi chacun une direction d'aimantation parallèle à l'axe (A) principal. Le vecteur M1, M2 du champ magnétique créé par chacun des aimants 5, 6 suit la direction d'aimantation et est orienté conventionnellement dans le sens Sud-Nord. Ci-après, le champ magnétique produit par chaque aimant est désigné par M1 ou M2.

Comme dans le premier mode de réalisation, un dispositif de retenue permet de retenir l'organe d'actionnement 3 dans sa position de repos. Ce dispositif de retenue se compose par exemple de deux pièces ferromagnétiques 7, 8, une première pièce ferromagnétique 7 étant solidaire de l'organe d'actionnement 3 et une seconde pièce ferromagnétique 8 étant solidaire du corps 4 du dispositif 1. Ces deux pièces 7, 8 définissent entre elles un entrefer variable en fonction de la position de l'organe d'actionnement 3 dans le corps 4. La première pièce ferromagnétique 7 solidaire de l'organe d'actionnement 3 peut être composée par exemple d'une plaque en forme de disque. La deuxième pièce ferromagnétique 8 présente par exemple une forme cylindrique recouvrant la paroi interne latérale du corps 4 et dotée d'une collerette rentrante à son bord supérieur. Lorsque l'organe d'actionnement 3 est au repos (figure 8, partie gauche), la première pièce 7 vient en appui contre la collerette rentrante de la deuxième pièce ferromagnétique 8. Un effort minimal exercé sur l'organe d'actionnement 3 est donc nécessaire pour désolidariser les deux pièces ferromagnétiques 7, 8 et pour décoller l'organe d'actionnement 3 du corps 4 du dispositif 1, conférant ainsi à l'utilisateur un effet tactile particulier lors de l'enfoncement de l'organe d'actionnement 3.

Les deux pièces ferromagnétiques 7, 8 ainsi qu'une troisième pièce ferromagnétique 9 placée dans le fond du corps 4 assurent le blindage magnétique du dispositif pour :
- confiner le champ magnétique produit par les aimants permanents 5, 6 à l'intérieur du dispositif, évitant ainsi une pollution magnétique à l'extérieur de celui-ci,
- protéger l'interrupteur 2 d'un éventuel champ magnétique extérieur qui pourrait perturber le bon fonctionnement de l'interrupteur 2.

Selon une variante de réalisation de l'invention, le blindage magnétique est réalisé par le corps 4 et l'organe d'actionnement 3 qui sont alors fabriqués dans des matériaux ferromagnétiques.

L'effet tactile conféré par le dispositif de retenue peut être caractérisé par un diagramme course/effort (voir figure 10) qui montre la force ou l'effort exercé sur l'organe d'actionnement 3 en fonction de la course de celui-ci. Lorsque la course est nulle, l'organe d'actionnement 3 est dans sa position de repos. Cet effet tactile peut être modifié en faisant varier différents paramètres comme :
- tailles et matériaux des aimants,
- l'espace initial existant entre les deux pièces ferromagnétiques 7, 8,
- la géométrie du blindage magnétique formé par les trois pièces ferromagnétiques 7, 8, 9.

Selon l'invention, l'interrupteur 2 est disposé entre les deux aimants permanents 5, 6 de manière décalée par rapport à l'axe (A) principal de sorte que les champs magnétiques M1, M2 des deux aimants permanents 5, 6 présentent une influence pour maintenir la membrane 20 dans l'une ou l'autre de ses positions.

Lorsque l'organe d'actionnement 3 est au repos (figure 9A), la membrane 20 ferromagnétique est sous l'influence prépondérante du champ magnétique M1 créé par l'aimant permanent fixe 5. Le premier champ magnétique M1 créé par l'aimant permanent fixe 5 présente des lignes L1 dont la courbure crée une composante magnétique dans la membrane. Le couple magnétique existant entre cette composante et le champ magnétique M1 impose à la membrane 20 d'être dans une position, par exemple en position haute (figure 9A).

L'exercice d'une force minimale de direction parallèle à l'axe principal permet de désolidariser les deux pièces ferromagnétiques 7, 8 alors en attraction et de décoller l'organe d'actionnement 3 du corps 4. L'enfoncement de l'organe d'actionnement 3 entraîne la translation de l'aimant permanent mobile 6 suivant l'axe (A) principal. Lorsque l'organe d'actionnement 3 est en fin de course (figure 8, partie droite et figure 9B), sous l'influence prépondérante du champ magnétique M2 créé par l'aimant permanent mobile 6, la courbure des lignes L2 de champs est inversée, créant une nouvelle composante magnétique dans la membrane, opposée à la précédente. Le nouveau couple magnétique force la membrane 20 à basculer vers son autre position, vers sa position basse. En référence à la figure 4B, sous l'influence du champ magnétique M2, la membrane 20 bascule donc vers sa position basse correspondant par exemple à la fermeture du circuit électrique.

Le retour de l'organe d'actionnement 3 dans sa position de repos est réalisé grâce à la force de répulsion s'exerçant entre les deux aimants permanents 5, 6 en opposition ainsi que par la force d'attraction s'exerçant entre les deux pièces ferromagnétiques 7, 8 au fur et à mesure de la remontée de l'organe d'actionnement 3.

Selon l'invention, l'orientation de l'interrupteur 2 par rapport aux champs magnétiques créés par les deux aimants permanents 5, 6, permet de le configurer "normalement ouvert" ou "normalement fermé". Cela signifie que lorsque l'organe d'actionnement est dans sa position de repos, selon son orientation par rapport aux champs magnétiques, la membrane 20 peut être en position haute (figure 12A) ou en position basse (figure 12B).

Selon une variante de réalisation de l'invention, l'aimant permanent mobile 6 et la première pièce ferromagnétique 7 sont constitués d'un seul et même aimant permanent, par exemple en forme de disque.

Selon l'invention, la symétrie radiale des aimants permanents 7, 8 permet une distribution circulaire de plusieurs interrupteurs 2 dans un même dispositif. Les interrupteurs peuvent donc être actionnés par un même organe d'actionnement 3.

Selon une variante de réalisation (non représentée), le dispositif de retenue peut être remplacé ou complété par une structure élastique précontrainte formant un effet cloquant lors de l'enfoncement de l'organe d'actionnement. Selon cette variante, la structure élastique subit une transformation brusque entraînant rapidement l'organe d'actionnement en fin de course lorsqu'une force déterminée est exercée sur l'organe d'actionnement. Lors de la transformation brusque, la force ressentie par l'utilisateur diminue fortement. La transformation brusque confère à l'utilisateur une impression tactile particulière et garantit l'exercice d'une force minimale pour commuter le circuit électrique.

Selon cette dernière variante de réalisation, la structure élastique peut jouer le rôle de ressort pour ramener l'organe d'actionnement vers sa position de repos ainsi que le rôle de membrane étanche.

## Revendications

1. Dispositif (1, 10) de commutation d'un circuit électrique comprenant un corps (4, 40), un organe d'actionnement (3, 30) mobile dans le corps (4, 40) entre au moins deux positions et apte à agir par effet magnétique sur un élément mobile d'au moins un interrupteur (2) électrique, pour commuter le circuit électrique entre deux positions, une position d'ouverture du circuit électrique et une position de fermeture dudit circuit électrique, **caractérisé en ce que** :
- L'élément mobile est une membrane (20) pivotante sensible à la courbure des lignes de champ d'un champ magnétique,
- Le dispositif comporte au moins deux aimants permanents en opposition pour générer entre eux un effet magnétique de répulsion, les deux aimants permanents comprenant au moins un aimant permanent fixe (5, 50) et un aimant permanent mobile (6, 60) solidaire de l'organe d'actionnement (3, 30), ledit aimant permanent mobile pouvant prendre une position éloignée ou une position rapprochée par rapport à l'aimant permanent fixe,
- dans la position éloignée de l'aimant permanent mobile (3, 30) par rapport à l'aimant permanent fixe (5, 50), l'élément mobile est maintenu dans l'une de ses deux positions sous l'influence prépondérante du champ magnétique créé par l'aimant permanent fixe,
- le changement de position de l'aimant permanent mobile de sa position éloignée vers sa position rapprochée entraîne un changement de courbure des lignes de champ magnétique créé par lesdits aimants permanents (5, 50, 6, 60) au voisinage de l'élément mobile (20), provoquant le passage de l'élément mobile dans l'autre de ses deux positions et la commutation du circuit électrique.

2. Dispositif (10) selon la revendication 1, **caractérisé en ce que** l'aimant permanent mobile (60) est mobile en translation entre au moins deux positions dans un plan principal parallèle à un substrat (24) sur lequel est monté l'élément mobile.

3. Dispositif (10) selon la revendication 2, **caractérisé en ce que** l'aimant permanent fixe (50) et l'aimant permanent mobile (60) présentent des aimantations (M10, M20) de direction perpendiculaire au plan principal et orientées dans un même sens, les deux aimants étant en opposition par leur tranche.

4. Dispositif (10) selon l'une des revendications 2 ou 3, **caractérisé en ce qu'**il comporte une pluralité d'interrupteurs (2) et **en ce que** l'aimant permanent mobile (60) peut prendre plusieurs positions distinctes pour, dans chacune de ces positions, commuter un ou plusieurs des interrupteurs (2).

5. Dispositif (10) selon la revendication 4, **caractérisé en ce que** l'aimant permanent fixe (51) présente une forme torique, et encercle l'aimant permanent mobile (60), les interrupteurs (2) étant distribués circulairement le long de la forme torique de l'aimant permanent fixe (51), et **en ce que** l'aimant permanent mobile (60) est multidirectionnel entre une position d'équilibre centrale et des positions rapprochées de chacun des interrupteurs (2) pour pouvoir commuter chacun d'entre eux.

6. Dispositif (10) selon la revendication 4, **caractérisé en ce que** chaque interrupteur est associé à un aimant permanent fixe (50, 50a, 50b), les aimants permanents fixes étant distribués autour de l'aimant permanent mobile (60), et **en ce que** l'aimant permanent mobile (60) peut prendre une position médiane par rapport aux aimants permanents fixes (50, 50a, 50b) et une position rapprochée de chacun des aimants permanents fixes (50, 50a, 50b) pour commuter l'interrupteur (2) qui leur est associé.

7. Dispositif (10) selon la revendication 6, **caractérisé en ce que** les aimants permanents fixes (50) sont distribués circulairement autour de l'aimant permanent mobile (60) et **en ce que** l'aimant permanent mobile (60) est multidirectionnel entre une position d'équilibre centrale par rapport aux aimants permanents fixes (50) distribués et des positions rapprochées de chacun des aimants permanents fixes (50) pour commuter l'interrupteur (2) qui leur est associé.

8. Dispositif selon l'une des revendications 5 à 7, **caractérisé en ce que** l'organe d'actionnement (30) est un levier de commande ou un bouton directionnel.

9. Dispositif selon l'une des revendications 2 à 8, **caractérisé en ce qu'**il comprend un dispositif de retenue magnétique (70) nécessitant un effort minimal à exercer sur l'organe d'actionnement (30) pour entamer son mouvement.

10. Dispositif selon la revendication 9, **caractérisé en ce que** le dispositif de retenue comporte une pièce ferromagnétique (70) montée sur le corps (40) du dispositif contre laquelle s'appuie l'aimant permanent mobile (60) lorsque l'organe d'actionnement (30) est dans l'une de ses positions.

11. Dispositif (1) selon la revendication 1, **caractérisé en ce que** l'aimant permanent mobile (6) et l'aimant permanent fixe (5) sont superposés et **en ce que** l'aimant permanent mobile (6) est mobile en translation entre deux positions suivant un axe principal (A) perpendiculaire à un substrat (24) sur lequel est monté l'élément mobile.

12. Dispositif (1) selon la revendication 11, **caractérisé en ce que** l'aimant permanent fixe (5) et l'aimant permanent mobile (6) présentent des aimantations de direction parallèle à l'axe principal (A) et orientées dans des sens opposés.

13. Dispositif (1) selon la revendication 11 ou 12, **caractérisé en ce que** l'élément mobile est disposé entre les deux aimants permanents (5, 6).

14. Dispositif (1) selon l'une des revendications 11 à 13, **caractérisé en ce que** l'aimant permanent fixe (5) et l'aimant permanent mobile (6) sont disposés symétriquement dans le dispositif (1) par rapport à l'axe principal (A) et **en ce que** l'élément mobile (20) est décalé par rapport à l'axe principal (A).

15. Dispositif (1) selon l'une des revendications 11 à 14, **caractérisé en ce qu'**il comporte plusieurs interrupteurs (2) décalés par rapport à l'axe principal (A).

16. Dispositif (1) selon la revendication 15, **caractérisé en ce que** les interrupteurs (2) sont disposés symétriquement par rapport à l'axe principal (A).

17. Dispositif (1) selon l'une des revendications 11 à 16, **caractérisé en ce que** l'organe d'actionnement (3) comporte une structure élastique à transformation brusque.

18. Dispositif (1) selon l'une des revendications 11 à 17, **caractérisé en ce qu'**il comporte un dispositif de retenue magnétique de l'organe d'actionnement (3) nécessitant un effort minimal à exercer sur l'organe d'actionnement (3) pour entamer son mouvement.

19. Dispositif (1) selon la revendication 18, **caractérisé en ce que** le dispositif de retenue comporte deux pièces ferromagnétiques (7, 8) coopérant lorsque l'organe d'actionnement (3) est dans l'une de ses positions, une première pièce (7) étant montée sur l'organe d'actionnement (3) et une seconde pièce (8) étant montée sur le corps (4) du dispositif (1).

20. Dispositif (1, 10, 100) selon l'une des revendications 1 à 19, **caractérisé en ce** la membrane (20) pivotante est montée sur un substrat (24) et portant à l'une de ses extrémités un contact électrique (21) établissant la jonction électrique entre deux contacts fixes (41, 42) disposés sur le substrat (24) lorsque la membrane (20) est dans la position de fermeture du circuit électrique.

21. Dispositif (1, 10, 100) selon l'une des revendications 1 à 20, **caractérisé en ce qu'**il comporte un dispositif de blindage magnétique (7, 8, 9).

## Claims

1. Switching device (1, 10) for an electric circuit comprising a body (4, 40), an actuation member (3, 30) that moves inside the body (4, 40) between at least two positions and able to act by magnetic effect on a moving element of at least one electrical switch (2), for switching the electrical circuit between two positions, an open position of the electrical circuit and a closed position of said electrical circuit, **characterized in that:**
- the moving element is a pivoting membrane (20) that is sensitive to the curvature of the field lines of a magnetic field,
- the device comprises at least two permanent magnets in opposition for generating between them a repulsion magnetic effect, the two permanent magnets comprising at least one fixed permanent magnet (5, 50) and one moving permanent magnet (6, 60) joined to the actuation member (3, 30), said moving permanent magnet being able to assume a distant position or a close position relative to the fixed permanent magnet,
- in the distant position of the moving permanent magnet (3, 30) relative to the fixed permanent magnet (5, 50), the moving element is held in one of its two positions under the predominant influence of the magnetic field created by the fixed permanent magnet,
- the change of position of the moving permanent magnet from its distant position to its close position causes a change of curvature of the magnetic field lines created by said permanent magnets (5, 50, 6, 60) in the vicinity of the moving element (20), provoking the passage of the moving element into the other of its two positions and the switching over of the electrical circuit.

2. Device (10) according to Claim 1, **characterized in that** the moving permanent magnet (60) moves in translation between at least two positions in a main plane parallel to a substrate (24) on which the moving element is mounted.

3. Device (10) according to Claim 2, **characterized in that** the fixed permanent magnet (50) and the moving permanent magnet (60) exhibit magnetizations (M10, M20) in the direction perpendicular to the main plane and oriented in one and the same direction, the two magnets being in opposition through their wafer.

4. Device (10) according to one of Claims 2 or 3, **characterized in that** it comprises a plurality of switches (2) and **in that** the moving permanent magnet (60) can assume a number of distinct positions in order, in each of these positions, to switch over one or more of the switches (2).

5. Device (10) according to Claim 4, **characterized in that** the fixed permanent magnet (51) has a toroidal form, and encircles the moving permanent magnet (60), the switches (2) being distributed in circular fashion along the toroidal form of the fixed permanent magnet (51), and **in that** the moving permanent magnet (60) is multidirectional between a central balance position and positions close to each of the switches (2) to be able to switch over each of them.

6. Device (10) according to Claim 4, **characterized in that** each switch is associated with a fixed permanent magnet (50, 50a, 50b), the fixed permanent magnets being distributed around the moving permanent magnet (60), and **in that** the moving permanent magnet (60) can assume a median position relative to the fixed permanent magnets (50, 50a, 50b) and a position close to each of the fixed permanent magnets (50, 50a, 50b) to switch over the switch (2) that is associated with them.

7. Device (10) according to Claim 6, **characterized in that** the fixed permanent magnets (50) are distributed in circular fashion around the moving permanent magnet (60) and **in that** the moving permanent magnet (60) is multidirectional between a central balance position relative to the distributed fixed permanent magnets (50) and positions close to each of the fixed permanent magnets (50) to switch over the switch (2) that is associated with them.

8. Device according to one of Claims 5 to 7,
**characterized in that** the actuation member (30) is a control lever or a directional button.

9. Device according to one of Claims 2 to 8,
**characterized in that** it comprises a magnetic retaining device (70) requiring a minimum effort to be exerted on the actuation member (30) to initiate its movement.

10. Device according to Claim 9, **characterized in that** the retaining device comprises a ferromagnetic part (70) mounted on the body (40) of the device against which the moving permanent magnet (60) bears when the actuation member (30) is in one of its positions.

11. Device (1) according to Claim 1, **characterized in that** the moving permanent magnet (6) and the fixed permanent magnet (5) are superimposed and **in that** the moving permanent magnet (6) moves in translation between two positions along a main axis (A) perpendicular to a substrate (24) on which the moving element is mounted.

12. Device (1) according to Claim 11, **characterized in that** the fixed permanent magnet (5) and the moving permanent magnet (6) exhibit magnetizations in a direction parallel to the main axis (A) and oriented in opposite directions.

13. Device (1) according to Claim 11 or 12,
**characterized in that** the moving element is positioned between the two permanent magnets (5, 6).

14. Device (1) according to one of Claims 11 to 13, **characterized in that** the fixed permanent magnet (5) and the moving permanent magnet (6) are positioned symmetrically in the device (1) relative to the main axis (A) and **in that** the moving element (20) is offset relative to the main axis (A).

15. Device (1) according to one of Claims 11 to 14, **characterized in that** it comprises a number of switches (2) offset relative to the main axis (A).

16. Device (1) according to Claim 15, **characterized in that** the switches (2) are positioned symmetrically relative to the main axis (A).

17. Device (1) according to one of Claims 11 to 16, **characterized in that** the actuation member (3) comprises an elastic structure with abrupt transformation.

18. Device (1) according to one of Claims 11 to 17, **characterized in that** it comprises a magnetic retaining device for the actuation member (3) requiring a minimum effort to be exerted on the actuation member (3) to initiate its movement.

19. Device (1) according to Claim 18, **characterized in that** the retaining device comprises two ferromagnetic parts (7, 8) cooperating when the actuation member (3) is in one of its positions, a first part (7) being mounted on the actuation member (3) and a second part (8) being mounted on the body (4) of the device (1).

20. Device (1, 10, 100) according to one of Claims 1 to 19, **characterized in that** the pivoting membrane (20) is mounted on a substrate (24) and supporting at one of its ends an electrical contact (21) establishing the electrical junction between two fixed contacts (41, 42) positioned on the substrate (24) when the membrane (20) is in the closed position of the electrical circuit.

21. Device (1, 10, 100) according to one of Claims 1 to 20, **characterized in that** it comprises a magnetic shielding device (7, 8, 9).

## Patentansprüche

1. Vorrichtung (1, 10) zum Umschalten eines Stromkreises, die einen Körper (4, 40) und ein Betätigungsorgan (3, 30) enthält, das im Körper (4, 40) zwischen mindestens zwei Stellungen beweglich ist und durch Magnetwirkung auf ein bewegliches Element mindestens eines elektrischen Schalters (2) einwirken kann, um den Stromkreis zwischen zwei Stellungen umzuschalten, einer Öffnungsstellung des Stromkreises und einer Schließstellung des Stromkreises, **dadurch gekennzeichnet, dass:**
- das bewegliche Element eine schwenkbare Membran (20) ist, die auf die Krümmung der Feldlinien eines Magnetfelds anspricht,
- die Vorrichtung mindestens zwei gegeneinander angeordnete Permanentmagnete aufweist, um zwischen ihnen eine magnetische Abstoßwirkung zu erzeugen, wobei die zwei Permanentmagnete mindestens einen festen Permanentmagneten (5, 50) und einen beweglichen Permanentmagneten (6, 60) enthalten, der fest mit dem Betätigungsorgan (3, 30) verbunden ist, wobei der bewegliche Permanentmagnet eine entfernte oder eine angenäherte Stellung bezüglich des festen Permanentmagnets einnehmen kann,
- in der entfernten Stellung des beweglichen Permanentmagnets (3, 30) bezüglich des festen Permanentmagnets (5, 50) das bewegliche Element durch den maßgeblichen Einfluss des vom festen Permanentmagneten erzeugten Magnetfelds in einer seiner zwei Stellungen gehalten wird,
- die Stellungsänderung des beweglichen Permanentmagnets von seiner entfernten Stellung zu seiner angenäherten Stellung eine Krümmungsänderung der magnetischen Feldlinien nach sich zieht, die von den Permanentmagneten (5, 50, 6, 60) in der Nähe des beweglichen Elements (20) erzeugt wird, was den Übergang des beweglichen Elements in die andere seiner zwei Stellungen und die Umschaltung des Stromkreises bewirkt.

2. Vorrichtung (10) nach Anspruch 1, **dadurch gekennzeichnet, dass** der bewegliche Permanentmagnet (60) zwischen mindestens zwei Stellungen in einer Hauptebene parallel zu einem Substrat (24) translationsbeweglich ist, auf das das bewegliche Element montiert ist.

3. Vorrichtung (10) nach Anspruch 2, **dadurch gekennzeichnet, dass** der feste Permanentmagnet (50) und der bewegliche Permanentmagnet (60) Magnetisierungen (M10, M20) einer Richtung lotrecht zur Hauptebene und in der gleichen Richtung ausgerichtet haben, wobei die zwei Magnete über ihre Kante gegeneinander angeordnet sind.

4. Vorrichtung (10) nach einem der Ansprüche 2 oder 3, **dadurch gekennzeichnet, dass** sie mehrere Schalter (2) aufweist, und dass der bewegliche Permanentmagnet (60) mehrere unterschiedliche Stellungen einnehmen kann, um in jeder dieser Stellungen einen oder mehrere der Schalter (2) umzuschalten.

5. Vorrichtung (10) nach Anspruch 4, **dadurch gekennzeichnet, dass** der feste Permanentmagnet (51) eine Ringform aufweist und den beweglichen Permanentmagneten (60) umkreist, wobei die Schalter (2) kreisförmig entlang der Ringform des festen Permanentmagnets (51) verteilt sind, und dass der bewegliche Permanentmagnet (60) zwischen einer zentralen Ausgleichsstellung und jedem der Schalter (2) angenäherten Stellungen multidirektional ist, um jeden von ihnen umschalten zu können.

6. Vorrichtung (10) nach Anspruch 4, **dadurch gekennzeichnet, dass** jeder Schalter einem festen Permanentmagneten (50, 50a, 50b) zugeordnet ist, wobei die festen Permanentmagnete um den beweglichen Permanentmagneten (60) herum verteilt sind, und dass der bewegliche Permanentmagnet (60) eine Mittelstellung bezüglich der festen Permanentmagnete (50, 50a, 50b) und eine an jeden der festen Permanentmagnete (50, 50a, 50b) angenäherte Stellung einnehmen kann, um den ihnen zugeordneten Schalter (2) umzuschalten.

7. Vorrichtung (10) nach Anspruch 6, **dadurch gekennzeichnet, dass** die festen Permanentmagnete (50) kreisförmig um den beweglichen Permanentmagneten (60) herum verteilt sind, und dass der bewegliche Permanentmagnet (60) zwischen einer zentralen Ausgleichsstellung bezüglich der verteilten festen Permanentmagnete (50) und an jeden der festen Permanentmagnete (50) angenäherten Stellungen multidirektional ist, um den ihnen zugeordneten Schalter (2) umzuschalten.

8. Vorrichtung nach einem der Ansprüche 5 bis 7, **dadurch gekennzeichnet, dass** das Betätigungsorgan (30) ein Steuerhebel oder eine Richtungstaste ist.

9. Vorrichtung nach einem der Ansprüche 2 bis 8, **dadurch gekennzeichnet, dass** sie eine magnetische Rückhaltevorrichtung (70) enthält, die eine minimale auf das Betätigungsorgan (30) auszuübende Kraft erfordert, um seine Bewegung einzuleiten.

10. Vorrichtung nach Anspruch 9, **dadurch gekennzeichnet, dass** die Rückhaltevorrichtung ein auf den Körper (40) der Vorrichtung montiertes ferromagnetisches Bauteil (70) aufweist, gegen das sich der bewegliche Permanentmagnet (60) anlegt, wenn das Betätigungsorgan (30) in einer seiner Stellungen ist.

11. Vorrichtung (1) nach Anspruch 1, **dadurch gekennzeichnet, dass** der bewegliche Permanentmagnet (6) und der feste Permanentmagnet (5) übereinander angeordnet sind, und dass der bewegliche Permanentmagnet (6) zwischen zwei Stellungen gemäß einer Hauptachse (A) lotrecht zu einem Substrat (24) translationsbeweglich ist, auf das das bewegliche Element montiert ist.

12. Vorrichtung (1) nach Anspruch 11, **dadurch gekennzeichnet, dass** der feste Permanentmagnet (5) und der bewegliche Permanentmagnet (6) Magnetisierungen einer Richtung parallel zur Hauptachse (A) und in entgegengesetzte Richtungen ausgerichtet aufweisen.

13. Vorrichtung (1) nach Anspruch 11 oder 12,
**dadurch gekennzeichnet, dass** das bewegliche Element zwischen den zwei Permanentmagneten (5, 6) angeordnet ist.

14. Vorrichtung (1) nach einem der Ansprüche 11 bis 13, **dadurch gekennzeichnet, dass** der feste Permanentmagnet (5) und der bewegliche Permanentmagnet (6) in der Vorrichtung (1) symmetrisch bezüglich der Hauptachse (A) angeordnet sind, und dass das bewegliche Element (20) bezüglich der Hauptachse (A) versetzt ist.

15. Vorrichtung (1) nach einem der Ansprüche 11 bis 14, **dadurch gekennzeichnet, dass** sie mehrere Schalter (2) aufweist, die bezüglich der Hauptachse (A) versetzt sind.

16. Vorrichtung (1) nach Anspruch 15, **dadurch gekennzeichnet, dass** die Schalter (2) bezüglich der Hauptachse (A) symmetrisch angeordnet sind.

17. Vorrichtung (1) nach einem der Ansprüche 11 bis 16, **dadurch gekennzeichnet, dass** das Betätigungsorgan (3) eine elastische Struktur mit abrupter Umwandlung aufweist.

18. Vorrichtung (1) nach einem der Ansprüche 11 bis 17, **dadurch gekennzeichnet, dass** sie eine magnetische Rückhaltevorrichtung des Betätigungsorgans (3) aufweist, die eine minimale auf das Betätigungsorgan (3) auszuübende Kraft erfordert, um seine Bewegung einzuleiten.

19. Vorrichtung (1) nach Anspruch 18, **dadurch gekennzeichnet, dass** die Rückhaltevorrichtung zwei ferromagnetische Bauteile (7, 8) aufweist, die zusammenwirken, wenn das Betätigungsorgan (3) in einer seiner Stellungen ist, wobei ein erstes Bauteil (7) auf das Betätigungsorgan (3) und ein zweites Bauteil (8) auf den Körper (4) der Vorrichtung (1) montiert ist.

20. Vorrichtung (1, 10, 100) nach einem der Ansprüche 1 bis 19, **dadurch gekennzeichnet, dass** die schwenkbare Membran (20) auf ein Substrat (24) montiert ist und an einem ihrer Enden einen elektrischen Kontakt (21) trägt, der die elektrische Verbindung zwischen zwei festen Kontakten (41, 42) aufbaut, die auf dem Substrat (24) angeordnet sind, wenn die Membran (20) in der Schließstellung des Stromkreises ist.

21. Vorrichtung (1, 10, 100) nach einem der Ansprüche 1 bis 20, **dadurch gekennzeichnet, dass** sie eine magnetische Abschirmvorrichtung (7, 8,9) aufweist.
